# EUROPÄISCHE PATENTANMELDUNG

(11) **EP 4 782 592 A1**
(43) Veröffentlichungstag der Anmeldung: **29.07.2026**
(21) Anmeldenummer: 26152845.9
(22) Anmeldetag: 20.01.2026
(51) Int. Cl.: D21J 3/00

(54) **VERFAHREN ZUM FORMEN VON FORMTEILEN AUS EINEM FORMBAREN MATERIAL IN EINEM FORMWERKZEUG, FORMWERKZEUG UND FORMTEIL**

(30) Priorität: 23.01.2025 DE 102025102506
(71) Anmelder: KIEFEL GmbH, 83395 Freilassing (DE)
(72) Erfinder: Auer, Thomas, 83416 Saaldorf-Surheim (DE); Rehrl, Hubert, 83317 Teisendorf (DE); Rehrl, Josef, 83317 Teisendorf (DE); Neuhofer, Heinz, 83395 Freilassing (DE); Köppl, Raphael, 83483 Bischofswiesen (DE)
(74) Vertreter: DTS Patent- und Rechtsanwälte PartmbB

(57) **Zusammenfassung**

Es werden ein Verfahren zum Formen von Formteilen aus einem formbaren Material in einem Formwerkzeug, ein Formwerkzeug und ein Formteil beschrieben, wobei das Formwerkzeug zwei Formhälften aufweist, welche in einem geschlossenen Zustand einen Formraum zwischen Formflächen der Formhälften definieren und der Formraum einen Hinterschnitt aufweist, wobei die Formhälften an ihren Formflächen jeweils Öffnungen aufweisen, über welche ein relativer Unterdruck und ein relativer Überdruck erzeugt werden kann, wobei formbares Material im Formraum bei geschlossenen Formwerkzeug zu einem Formteil verpresst wird und zum Entformen bei geschlossenem Formwerkzeug über die Öffnungen einer zweiten Formfläche ein Überdruck erzeugt wird, so dass das Formteil von der zweiten Formfläche weggedrückt wird und anschließend das Formwerkzeug durch relative Verlagerung der Formhälften voneinander weg geöffnet wird.

## Beschreibung

### Technisches Gebiet

Es werden ein Verfahren zum Formen von Formteilen aus einem formbaren Material in einem Formwerkzeug, ein Formwerkzeug und ein Formteil beschrieben.

In letzter Zeit werden vermehrt faserhaltige Materialen eingesetzt, um bspw. Verpackungen für Lebensmittel (bspw. Schalen, Kapseln, Boxen, etc.) und Konsumgüter (bspw. elektronische Geräte etc.) sowie Getränkebehälter herzustellen. Die faserhaltigen Materialien weisen dabei in der Regel Naturfasern auf, die bspw. aus nachwachsenden Rohstoffen oder Altpapier gewonnen werden. Die Naturfasern können in einer sogenannten Pulpe mit Wasser und ggf. weiteren Zusätzen, wie z.B. Stärke, vermischt werden. Zusätze können zudem Auswirkungen auf die Farbe, die Barriereeigenschaften und mechanische Eigenschaften haben. Diese Pulpe kann einen Anteil von Naturfasern von bspw. 0,2 bis 10 Gew.-% aufweisen. Der Anteil an Naturfasern variiert in Abhängigkeit des Verfahrens, welches zur Herstellung von Verpackungen etc. angewandt wird, und der Produkteigenschaften des herzustellenden Produkts. Es werden zudem vermehrt faserhaltige Materialien eingesetzt, die in einem trockenen Zustand verarbeitet werden können. Hierzu zählen bspw. Airlaid, Fluff-Pulp. Krepp, Papier, Karton etc. Des Weiteren werden Folien aus Polymeren in Thermoformanlagen zu Verpackungen für verschiedenen Anwendungen umgeformt.

### Hintergrund

Bei der Herstellung von Formteilen aus einem faserhaltigen Material werden bspw. Vorformlinge aus einem faserhaltigen Material mit einem verhältnismäßigen hohen Feuchtegehalte oder verhältnismäßige trockene Vorformlinge oder Faserbahnen/-zuschnitte unter hohem Druck und hoher Temperatur verpresst. Dabei wird eine Verbindung der einzelnen Fasern erreicht.

Zum Umformen von Polymeren werden Folienbahnen oder Bahnzuschnitte einem Formwerkzeug zugeführt, wobei die Bahnen oder Bahnzuschnitte zuvor wärmebehandelt werden können.

In der Regel erfolgt das Formen mit einem Formwerkzeug, das mindestens zwei relativ zueinander beweglichen Formhälften aufweist. Zum Formen wird bspw. das faserhaltige Material zwischen die Formhälften gebracht und anschließend das faserhaltige Material in einem Formraum verpresst. Dazu wird das Formwerkzeug geschlossen, wobei die Formhälften aufeinander zu bewegt werden. Die Ausbildung von Formteilen mit sogenannten Hinterschnitten ist aufgrund der Formrichtung, d.h. dem Öffnen und Schließen des Formwerkzeugs, erschwert bzw. nicht möglich. Ist es erforderlich Hinterschnitte auszubilden, so müssen zwangsläufig zusätzlich bewegliche Komponenten in den Formhälften vorgesehen werden, die eine gegenüber der Formrichtung abweichende Bewegung ausführen können. Solche Komponenten sind bspw. orthogonal zur Formrichtung bewegliche Schieber.

Die Ausbildung von Formwerkzeugen mit solchen Schiebern weist mehrere Nachteile auf. Bspw. sind solche Formwerkzeugs komplex und unterliegen hohen Anforderungen im Hinblick auf die Fertigungstoleranzen und die Beweglichkeit. Daher ist sowohl die Herstellung als auch die Anschaffung und die Wartung sehr zeitaufwendig und kostenintensiv. Insbesondere Formwerkzeuge für faserhaltige Materialien, insbesondere feuchte Fasermaterialien, neigen zu einer verhältnismäßig starken Verschmutzung aufgrund des Fasermaterials. Bei in einer Kavität (Formraum) beweglichen Komponenten steigt das Risiko einer Verschmutzung und Beeinträchtigung stark an, weil bspw. Fasern in Zwischenräume von beweglichen Komponenten gelangen können, was die Funktionalität stark beeinträchtigen kann.

Weiterhin verursachen bewegliche Komponenten Überlappungen bzw. Falten bei Formteilen, insbesondere im Hinterschnitt. Dies hat zur Folge, dass bspw. Deckel keine umlaufend homogene Anlagefläche bereitstellen, weil die durch die verlagerbaren Komponenten erzeugten Falten bzw. Überlappungen am Formteil Erhebungen ausbilden. Um daraus resultierende Undichtigkeiten bei der Anlage von Deckeln auf bspw. einem Becherrand zu reduzieren, werden Hinterschnitte überdimensioniert, d.h. größer ausgebildet. Damit wird versucht, die Undichtigkeiten durch größere Anlagebereiche zu reduzieren.

Die Integration von beweglichen Komponenten in Formwerkzeugen resultiert zudem in höheren Kosten und komplexen Werkzeugausführungen.

Ein Formwerkzeug mit orthogonal zur Formrichtung beweglichen Komponenten ist bspw. aus DE 10 2020 109 686 A1 bekannt.

### Aufgabe

Es besteht daher die Aufgabe darin eine Lösung zur Herstellung von Erzeugnissen aus faserhaltigem Material anzugeben, wobei Erzeugnisse mit anspruchsvollen Geometrien, insbesondere mit mindestens einem Hinterschnitt, hergestellt werden können und die Nachteile des Stands der Technik behoben werden. Darüber hinaus soll eine Lösung angegeben werden, bei der keine beweglichen Formflächen für ein Werkzeug erforderlich sind.

### Lösung

Die vorstehend genannte Aufgabe wird durch ein Verfahren zum Formen von Formteilen aus einem formbaren Material in einem Formwerkzeug gelöst, wobei das Formwerkzeug zwei Formhälften aufweist, welche in einem geschlossenen Zustand einen Formraum zwischen Formflächen der Formhälften definieren und der Formraum einen Hinterschnitt aufweist, wobei die Formhälften an ihren Formflächen jeweils Öffnungen aufweisen, über welche ein relativer Unterdruck und ein relativer Überdruck erzeugt werden kann, wobei formbares Material im Formraum bei geschlossenen Formwerkzeug zu einem Formteil verpresst wird und zum Entformen bei geschlossenem Formwerkzeug über die Öffnungen einer zweiten Formfläche ein Überdruck erzeugt wird, so dass das Formteil von der zweiten Formfläche weggedrückt wird und anschließend das Formwerkzeug durch relative Verlagerung der Formhälften voneinander weg geöffnet wird.

Es hat sich gezeigt, dass durch die Bereitstellung des Überdrucks nach dem Formen das Formteil so gegen die erste Formfläche gedrückt werden kann, dass ein linearer Hub, d.h. relative Bewegung der beiden Formhälften voneinander weg, ohne eine zusätzliche Bewegung von weiteren Komponenten möglich ist, um ein Formteil mit einem Hinterschnitt zu entformen, wobei der Hinterschnitt nicht beschädigt wird. Durch den Verzicht auf bewegliche Komponenten innerhalb der Formhälften weist das Formteil anschließend auch keine Falten oder Überlappungen auf, welche die Dichtigkeit von Hinterschnitten an korrespondierenden Flächen beeinträchtigen würden. Dementsprechend können zur Erreichung einer erforderlichen Dichtigkeit geringere Hinterschnitte ausgebildet werden. Geringere Hinterschnitte lassen dabei leichter entformen. Beim Wegdrücken des Formteils von der zweiten Formfläche wird zudem auch das Überfahren einer Engstelle im Formwerkzeug im Bereich eines Hinterschnitts wesentlich unterstützt, wobei das Formteil in diesem Bereich über die Engstelle "gedrückt" wird.

In Formteilen aus dem Stand der Technik (bspw. Deckel) weisen diese stets Abmarkierungen (Falten etc.) auf, die sich durch Zusatzhübe neben der Hauptformbewegung ergeben.

In weiteren Ausführungen kann das Formteil über die Öffnungen einer ersten Formfläche nach dem Formen angesaugt werden, so dass das Formteil zusätzlich zum Wegdrücken von der zweiten Formhälfte an die Formfläche der ersten Formhälfte angesaugt wird, wodurch das Entformen weiter verbessert wird und das Formteil zugleich gehalten werden kann.

In weiteren Ausführungen können der Überdrück und/oder der Unterdruck bei geöffnetem Formwerkzeug aufrechterhalten werden. Die Aufrechterhaltung des Unterdrucks ermöglicht es Formteile zu halten und über die Formhälfte an weitere Stationen zu übergeben.

In weiteren Ausführungen kann der Hinterschnitt eine Tiefe (t) von 0,05 bis 1 mm aufweisen, so dass der Hinterschnitt bei Formteilen im Durchmesser etwa zwischen 0,1 bis 2 mm liegen kann. Damit ist der Hinterschnitt gegenüber Hinterschnitten, die mittels Formwerkzeugen mit beweglichen Komponenten erzeugt werden, deutlich schwächer ausgeprägt, ermöglicht aber durch die Ausbildung ohne Störstellen (Falten, Überlappungen, etc.) eine mindestens gleichwertige Dichtwirkung bei Verrastung an korrespondierenden Anlageflächen.

In weiteren Ausführungen kann ein relativer Überdruck von 1,2 bis 6 bar erzeugt werden.

In weiteren Ausführungen kann der Formraum einen Offset von kleiner als 2 mm aufweisen, so dass Formteile aus faserhaltigem Material geformt werden können.

In weiteren Ausführungen können der Überdruck und/oder der Unterdruck verändert werden. So kann bspw. der Überdruck zu Beginn deutlich größer sein, um einen hohen Druck gegen das Formteil bereitzustellen. In anderen Ausführungen nimmt der Druck zu, damit bei bereits teilweise geöffnetem Formwerkzeug ein noch ausreichender Druck zum Wegdrücken des Formteils von der zweiten Formfläche vorherrscht.

In weiteren Ausführungen kann der Unterdruck durch Erzeugen eines Vakuums bereitgestellt werden.

In weiteren Ausführungen kann über die Öffnungen in der zweiten Formfläche Druckluft ausgegeben werden.

In weiteren Ausführungen können an den Formflächen im Bereich des Hinterschnitts mehr Öffnungen vorgesehen sein wie an restlichen Bereichen der Formflächen, um das Entformen zu erleichtern, da somit der Druck im Bereich des Hinterschnitts groß genug ist, um die Öffnungsbewegung des Formwerkzeugs im Wesentlich orthogonal zur Ausrichtung des Hinterschnitts zu unterstützen.

In weiteren Ausführungen können im Bereich des Hinterschnitts ein größerer Überdruck und/oder Unterdruck gegenüber restlichen Bereichen der Formflächen erzeugt werden, um den Druck bzw. die Saugwirkung für eine leichtere Öffnungsbewegung des Formwerkzeugs zu erhöhen und damit weiter zu vereinfachen.

In weiteren Ausführungen kann eine erste Formhälfte mit der ersten Formfläche eine Negativseite und eine zweite Formhälfte mit der zweiten Formfläche eine Positivseite des Formwerkzeugs bilden. Es hat sich zudem gezeigt, dass sich Formteile mit einem Hinterschnitt, der bspw. nur an einer Innenseite eines Formteils ausgebildet, somit leicht entformt werden können.

In weiteren Ausführungen kann das Material des geformten Formteils mindestens in einem Hinterschnittbereich des Formteils durch den auf das Formteil wirkenden Überdruck und den wirkenden Unterdruck durch das Ansaugen beim Öffnen des Formwerkzeugs elastisch komprimiert werden. Insbesondere für Formteile aus faserhaltigem Material mit einem Hinterschnitt kann dadurch das Entformen nur durch eine Linearbewegung der Formhälften wesentlich vereinfacht werden. In der Regel weisen Formteile aus faserhaltigem Material gegenüber Formteilen aus Polymeren eine größere Wandstärke auf, so dass das faserhaltige Material kurzzeitig elastisch verformt werden kann.

Die vorstehend genannte Aufgabe wird auch durch ein Formwerkzeug zum Formen von Formteilen, aufweisend eine erste Formhälfte mit einer ersten Formfläche und eine zweite Formhälfte mit einer zweiten Formfläche gelöst, wobei das Formwerkzeug im geschlossenen Zustand einen Formraum zwischen der ersten Formfläche und der zweiten Formfläche zum Formen eines Formteils ausbildet, und wobei die erste Formfläche und die zweite Formfläche Öffnungen aufweisen, über welche ein Überdruck und ein Unterdruck im Formraum und an dem Formteil erzeugbar sind, wobei das Formwerkzeug dazu ausgebildet ist, eines der vorstehend beschriebenen Verfahren auszuführen.

Die vorstehend genannte Aufgabe wird ferner durch ein Formteil gelöst, insbesondere aus einem faserhaltigen Material, das gemäß einem der vorstehend beschriebenen Verfahren hergestellt ist, wobei das Formteil einen Hinterschnitt mit einer Tiefe (t) von 0,05 bis 1 mm aufweist. Im Zusammenspiel mit dem speziellen Verfahren, wobei das Formteil zum Entformen von der Formfläche der zweiten Formhälfte weggedrückt wird, können Formteile mit sehr geringen Tiefen im Hinterschnitt erzeugt werden, wobei aufgrund der Ausbildung des Hinterschnitts ohne Überlappungen und Falten eine ausreichende Dichtwirkung erreicht werden kann, wenn der Hinterschnitt in Anlage mit korrespondierenden Flächen eines Bechers oder dergleichen kommt. Damit kann das Formteil eine konstante Wandstärke im Hinterschnitt und an angrenzenden Bereichen in Umfangsrichtung aufweisen.

In weiteren Ausführungen kann der Hinterschnitt durch eine Materialanhäufung von faserhaltigem Material gebildet sein und gegenüber benachbarten Bereichen in Entformrichtung eine größere Wandstärke aufweisen. In solchen Ausführungen kann der Hinterschnitt bspw. an einer Innenseite durch Wandstärkenunterschiede gebildet sein, wobei an der Außenseite kein Hinterschnitt ausgebildet ist. Damit wird auch ein Entformen vereinfacht, weil der Hinterschnitt an nur einer Werkzeugseite wirkt.

Weitere Merkmale, Ausgestaltungen und Vorteile ergeben sich aus der nachfolgenden Darstellung von Ausführungsbeispielen mit Bezug auf die Figuren.

### Kurzbeschreibung der Figuren

In den Zeichnungen zeigt:
- Fig. 1: schematische Darstellungen von Deckeln aus faserhaltigem Material mit einem Hinterschnitt gemäß dem Stand der Technik;
- Fig. 2: eine schematische Schnittansicht durch ein Formteil aus faserhaltigem Material gemäß der hierin beschriebenen technischen Lehre;
- Fig. 3: eine vergrößerte Darstellung des Formteils von Fig. 2;
- Fig. 4: verschiedene Darstellungen von Deckeln aus faserhaltigem Material mit einem Hinterschnitt gemäß der hierin beschriebenen technischen Lehre;
- Fig. 5: ein Formwerkzeug zum Formen von Formteilen gemäß der hierin beschriebenen technischen Lehre; und
- Fig. 6: eine schematische Darstellung eines Verfahrens zum Formen von Formteilen aus einem formbaren Material in einem Formwerkzeug.

### Detaillierte Beschreibung von Ausführungsbeispielen

Nachfolgend werden mit Bezug auf die Figuren Ausführungsbeispiele der hierin beschriebenen technischen Lehre dargestellt. Für gleiche Komponenten, Teile und Abläufe werden in der Figurenbeschreibung gleiche Bezugszeichen verwendet. Für die hierin offenbarte technische Lehre unwesentliche oder für einen Fachmann sich erschließende Komponenten, Teile und Abläufe werden nicht explizit wiedergegeben. Im Singular angegebene Merkmale sind auch im Plural mitumfasst, sofern nicht explizit etwas anderes ausgeführt ist. Dies betrifft insbesondere Angaben wie "ein" oder "eine".

Fig. 1 zeigt schematische Darstellungen von Deckeln 10 aus einem faserhaltigen Material mit einem Hinterschnitt 14 gemäß dem Stand der Technik. Der Deckel 10 ist in einem sogenannten WET-Prozess gefertigt, wobei Fasern aus einer Pulpe angesaugt und ein aus den angesaugten Fasern gebildeter Vorformling in einem Formwerkzeug unter Druck und Temperatureintrag verpresst wird.

Der Hinterschnitt 14 wird in einem Formwerkzeug durch bewegliche Elemente im Formwerkzeug erzeugt, welche in einem Rand 12 auf den Deckel 10 einwirken und damit den Hinterschnitt 14 ausbilden. Die Ausbildung von Hinterschnitten 14 selbst ist aus dem Stand der Technik bekannt. Bspw. werden Hinterschnitte 14 bei Deckeln 10 eingebracht, damit Deckel 10 einen korrespondierenden Abschnitt, bspw. einen wulstartigen Rand eines Bechers, hintergreifen können. Der Deckel 10 wird über die schnappende Verbindung zwischen Rand des Bechers und Hinterschnitt 14 gegen ein Abfallen gesichert und stellt eine Abdichtung zwischen Becher und Deckel 10 bereit, damit beim Trinken bspw. kein heißer Kaffee oder eine andere Flüssigkeit austritt.

Wie in Fig. 1a) und b) gezeigt, weisen die Deckel 10 an ihrer Außenseite im Bereich des Hinterschnitts 14 Falten 16 und Überlappungen auf. Die Falten 16 und Überlappungen entstehen durch die beweglichen Komponenten des Formwerkzeugs, wie eingangs beschrieben. Falten 16 und Überlappungen treten dabei nicht nur an der Außenseite des Deckels 10, sondern auch an der Innenseite des Deckels 10 auf und tragen maßgeblich dazu bei, dass es zu keiner dichtabschließenden Anlage zwischen Deckel 10 und Rand eines Bechers kommen kann, weil im Hinterschnitt 14 durch die Überlappungen und Falten 16 keine homogene umfangsseitige Anlagefläche ausgebildet ist. Um die Dichtigkeit zu erhöhen, werden Hinterschnitte 14 häufig mit einer größeren Tiefe (vgl. Fig. 3) ausgebildet, so dass ein insgesamt größerer Anlagebereich erzeugt wird. Jedoch führt dies auch zu einer Verstärkung von Falten 16 und Überlappungen, da feuchtes Fasermaterial eines Vorformlings durch die beweglichen Komponenten tangential zur Umfangsrichtung des Deckels 10 stärker zusammengeschoben wird.

Fig. 2 zeigt eine schematische Schnittansicht durch ein als Deckel ausgebildetes Formteil 20 aus faserhaltigem Material gemäß der hierin beschriebenen technischen Lehre, welches einen Hinterschnitt 28 in einem Rand 22 aufweist, der keine Überlappungen und Falten aufweist. Der Hinterschnitt 28 in den nachfolgend beschriebenen Ausführungen wird durch die Reduzierung der Tiefe t (siehe Fig. 3) des wirksamen Hinterschnitts 28 im Zusammenspiel mit einer gezielten Steuerung eingebrachter Druckluft bzw. relativen Überdruck erreicht. In den gezeigten Ausführungen ist der Hinterschnitt 28 an einer Innenseite 26 im Bereich des Rands 22 ausgebildet. Der gegenüberliegende Bereich auf einer Außenseite 24 weist keinen Hinterschnitt 28 auf, so dass die Ausbildung von wirksamen Hinterschnitten 28 und ein Entformen gegenüber dem Stand der Technik weiter verbessert ist.

Fig. 3 zeigt eine vergrößerte Darstellung des Formteils 20 von Fig. 2 im Bereich des Hinterschnitts 28. Da der Hinterschnitt 28 umfangsseitig ohne Erhebungen, Falten, Überlappungen oder dergleichen ausgebildet ist, kann dieser gegenüber bekannten Ausführungen eine erheblich geringere Tiefe t aufweisen. Bspw. kann die Tiefe t 0,05 - 1 mm betragen.

Fig. 4 zeigt verschiedene Darstellungen von Deckeln bzw. Formteilen 20 aus faserhaltigem Material mit einem Hinterschnitt 28 gemäß der hierin beschriebenen technischen Lehre, wobei an der Außenseite 24 keine Einkerbung vorliegt. Die Ausgestaltung des wirksamen Hinterschnitts 28 an der Innenseite 26 verbessert zudem die Stapelfähigkeit und das Entstapeln von solchen Formteilen 20, weil Hinterschnitte 28 an der Innenseite 26 keine korrespondierenden Flächen an der Außenseite 24 hintergreifen können und nur an im Wesentlichen glatten bzw. ebenen Randflächen anliegen.

Fig. 5 zeigt ein Formwerkzeug 50 zum Formen von Formteilen 20 aus einem faserhaltigen Material gemäß der hierin beschriebenen technischen Lehre. Das Formwerkzeug 50 ist in einer Umformstation einer Anlage zur Herstellung von Formteilen angeordnet. Die Anlage kann weitere Komponenten, wie bspw. eine Ansaugstation, eine Vorpressstation, Transporteinrichtungen sowie Steuerungs- und Regelungseinrichtungen aufweisen.

Das Formwerkzeug 50 weist eine erste Formhälfte 52 und eine zweite Formhälfte 56 auf. Die erste Formhälfte 52 und die zweite Formhälfte 56 bestehen aus einem wärmeleitfähigen Material (bspw. Aluminium) und weisen Heizeinrichtungen auf. Die Formhälften 52, 56 weisen jeweils eine Formfläche 54, 58 auf. In den Formhälften 52, 56 verlaufen Kanäle 53, 57, über welche sowohl Druckluft zugeführt werden als auch ein Ansaugen erfolgen kann. Die Darstellung der Kanäle 53, 57 in Fig. 5a) ist schematisch. Die Kanäle 53, 57 münden in Öffnungen in den Formflächen 54, 58. Im geschlossenen Zustand des Formwerkzeugs 50 wird zwischen den Formflächen 54, 58 ein Formraum 51 ausgebildet. Im Formraum 51 wird faserhaltiges Material zu einem Formteil 20 unter Druck und Temperatureinwirkung verpresst, so dass ein verhältnismäßig feuchter Vorformling mit einem Feuchtgehalt von 40-90 Gew.-% Wasser zum einem Formteil 20 geformt wird. Das Formteil 20 weist nach dem Pressvorgang einen Feuchtegehalt von etwa 2-15 Gew.-% Wasser auf. Während des Verpressens kommt es insbesondere zu einer Verbindung der Fasern des Vorformlings untereinander. Während des Verpressens aus dem faserhaltigen Material austretender Wasserdampf wird über Kanäle 53 und/oder Kanäle 57 abgeführt.

In weiteren Ausführungen kann in einem Formwerkzeug 50 verhältnismäßig trockenes Fasermaterial in einem sogenannten DRY-Prozess verpresst werden, wobei in der Regel kein Wasserdampf entsteht, da der Feuchtegehalt kleiner 30-Gew.-% Wasser beträgt.

In Fig. 5 ist nur ein Ausschnitt dargestellt, wobei der Formraum 51 zum Formen von Deckeln bzw. Formteilen 20 teilweise dargestellt ist. Darüber hinaus können in weiteren Ausführungen Formwerkzeuge 50 mehrere Kavitäten bzw. Formräume 51 aufweisen, so dass in einem Formschritt gleichzeitig mehrere Formteile 20 gefertigt werden können.

In weiteren Ausführungen können Formstationen zwei gegenüberliegende Werkzeugtische aufweisen und an den Werkzeugtischen jeweils erste Formhälften 52 und zweite Formhälften 56 angeordnet sein.

Die zweite Formfläche 58 ist in einem Bereich mit einem Hinterschnitt 55 ausgebildet, so dass beim Verpressen ein entsprechender Hinterschnitt 28 am Rand 22 eines Formteils 20 erzeugt wird. Der gegenüberliegende Bereich der ersten Formfläche 54 weist keinen solchen Hinterschnitt auf, so dass ein Schließen des Formwerkzeugs 50 und ein Entformen (d.h. Öffnen des Formwerkzeugs 50) keinen negativen Einfluss auf die Außenseite 24 des Formteils 20 hat. Vorteilhafterweise wird der Hinterschnitt 28 des Formteils 20 nur an der Innenseite 26 ausgebildet.

Die in Fig. 5a) gezeigten Formhälften 52, 56 sind relativ zueinander verlagerbar, um faserhaltiges Material zwischen die Formflächen 54, 58 einzubringen, zu verpressen und aus dem Formraum 51 auszubringen.

In Fig. 5b) ist schematisch ein Zustand des Formwerkzeugs 50 nach einem Formvorgang beim Entformen gezeigt. Hierbei wird über die Kanäle 53 (in Fig. 5b) aus Gründen der Einfachheit nicht dargestellt) der ersten Formhälfte 52 das gefertigte Formteil 20 angesaugt, um das Formteil 20 an der ersten Formhälfte 52 zu halten. Damit ein Entformen möglich ist, ohne den ausgebildeten Hinterschnitt 28 zu beschädigen, wird nach dem Formen, solange das Formwerkzeug 50 noch geschlossen ist (vgl. Fig. 5a), über die Kanäle 57 ein Überdruck erzeugt, so dass das Formteil 20 von der zweiten Formfläche 58 weggedrückt und gegen die erste Formfläche 54 gepresst wird. Hierzu kann in die Kanäle 57 Druckluft mit bspw. 1,2 bis 6 bar eingebracht werden.

Das Ansaugen und die Beaufschlagung mit Druckluft ist in Fig. 5b) schematisch durch die Pfeile angedeutet. Zum Ansaugen von Wasserdampf, der beim Verpressen unter Druck und Temperatureinwirkung entsteht, sowie zum Erzeugen eines Überdrucks durch Druckluft (oder einem anderen Gas oder Gasgemisch) an den Formflächen 54, 58 sind die Kanäle 53, 57 mit entsprechenden Einrichtungen verbunden. Einrichtungen zum Absaugen können Ventilatoren und Vakuumtanks aufweisen. Einrichtungen zur Erzeugung von Überdruck können bspw. Kompressoren und Druckkammern aufweisen. Die Kanäle 53 und/oder die Kanäle 57 zu Formflächen 54, 58 können mit einer Sammelleitung verbunden sein, die mit weiteren Kanälen, 53, 57 von weiteren Formflächen 54, 58 verbunden sein können, um gemeinsam für eine Vielzahl von Formwerkzeugen 50 einer Formstation die Bereitstellung von Überdruck und Unterdruck zu regeln. In weiteren Einrichtungen kann zwischen der Bereitstellung von Unterdruck und Überdruck umgeschaltet werden. So kann bspw. während des Verpressens über die Öffnungen und Kanäle 53, 57 beider Formflächen 54, 58 ein Unterdruck anliegen bzw. ein Absaugen erfolgen, um Wasserdampf beim Verpressen abzuführen. Nach dem Verpressen kann, bevor das Formwerkzeug 50 geöffnet wird, derart umgeschaltet werden, dass über die Öffnungen und Kanälen 57 ein Überdruck bereitgestellt wird bzw. Druckluft ausgegeben wird, um das geformte Formteil 20 von der zweiten Formfläche 58 wegzudrücken. Hierzu können Ventile oder andere Steuereinrichtungen vorgesehen sein, welche die Menge und Geschwindigkeit des abgeführten Wasserdampfs und/oder die Druckluftbeaufschlagung regeln.

Die vergrößerte Darstellung von Fig. 5b) zeigt schematisch einen schraffierten Bereich 21, der beim Linearhub ohne Beschädigung überfahren werden kann. Der Bereich 21 kann dabei temporär elastisch komprimiert werden, ohne dass es zu einer Beschädigung des faserhaltigen Materials kommt. Die Bereitstellung des Überdrucks an der zweiten Formfläche 58 bewirkt beim Öffnen des Formwerkzeugs 50 vor allem auch ein "Überdrücken" des Formteils 20 im Bereich 21, so dass das Überfahren dieses kritischen Bereichs 21 leichter erfolgt, ohne dass das Formteil 20 beschädigt oder geschwächt wird.

Die schematisch gezeigte Ausbildung des Formwerkzeugs 50 und die Dimensionierung des Formteils 20 bzw. Tiefe t des Hinterschnitts 28 ermöglichen eine lineare Verlagerung der Formhälften 52, 56 zueinander ohne zusätzliche Hübe orthogonal zur Schließ- und Öffnungsrichtung.

Fig. 6 zeigt eine schematische Darstellung eines Verfahrens 60 zum Formen von Formteilen 20 aus einem formbaren Material in einem Formwerkzeug 50. Als formbares Material kann faserhaltiges Material oder Kunststoffe zum Einsatz kommen. Ja nach verwendeten Materialien können sich die Ausbildung von Formwerkzeugen 50 und die Bearbeitung und Bereitstellung für den Formprozess unterscheiden. Bspw. kann für die Umformung von Polymerfolien ein vorgelagertes Erwärmen erforderlich sein. Bei trockenen Fasermaterialien (bspw. Airlaid, Fluff Pulp, etc.) kann eine lokale Befeuchtung erfolgen. Bei der Herstellung von Formteilen 20 aus einer Pulpe kann zunächst faserhaltiges Material aus der Pulpe an Ansaugkörpers eines Ansaugwerkzeugs angesaugt und die angesaugten Fasern in einer Vorpressstation zu Vorformlingen verpresst werden, wobei mechanisch Wasser aus dem faserhaltigen Material ausgepresst wird.

Anschießend werden Vorformlinge in Kavitäten bzw. in den Formraum 51 eines Formwerkzeugs 50 eingebracht. Dazu erfolgt das Einbringen 61 des formbaren Materials, bspw. eines Vorformlings, wobei der Vorformling auf eine erste Formfläche 54 einer ersten Formhälfte 52 aufgesetzt wird. Anschließend erfolgt ein Schließen 62 des Formwerkzeugs 50, wozu die Formhälften 52 und 56 relativ zueinander verfahren werden. Es erfolgt dann ein Verpressen 63 des faserhaltigen Materials des Vorformlings unter Ausbildung eines Hinterschnitts 28, wie vorstehend beschrieben. Beim Verpressen 63 erfolgt ein Wärmeeintrag über die thermisch leitfähigen Formflächen 54, 58 in das faserhaltige Material. Während des Verpressens 63 austretender Wasserdampf aus dem faserhaltigen Material kann über die Öffnungen in den Formflächen 54, 58 und die Kanäle 53, 57 abgeführt werden. Nach dem Formen des Vorformlings zu einem Formteil 20 erfolgt die Bereitstellung 64 eines Überdrucks an der zweiten Formfläche 58 durch Beaufschlagung der Kanäle 57 mit Druckluft und ein Ansaugen des Formteils 20 über die Öffnungen in der ersten Formfläche 54 und die Kanäle 53, wenn das Formwerkzeug 50 noch geschlossen ist. Es kommt dann zu einer geringen Komprimierung des faserhaltigen Materials des Formteils 20, insbesondere im Bereich des Hinterschnitts 28. Hierzu kann der Überdruck im Bereich des Hinterschnitts 28 bzw. der angrenzenden Bereiche des Formteils 20 größer sein als an anderen Bereichen des Formteils 20. Um dies zu erreichen kann der Druck lokal veränderbar sein und/oder es können mehrere Kanäle 57 in diesem Bereich vorgesehen sein. In noch weiteren Ausführungen können die Querschnitte und Durchmesser der Kanäle 57 in den Bereichen unterschiedlich sein, um unterschiedliche Drücke bereitstellen zu können.

Die Bereitstellung 64 des Unterdrucks und des Überdrucks wird beibehalten, wenn ein Öffnen 65 des Formwerkzeugs 50 erfolgt, wobei die Formhälften 52, 56 relativ voneinander wegbewegt werden. Da der Hinterschnitt 28 eine sehr geringe Tiefe t aufweist und das faserhaltige Material des Formteils 20 von der zweiten Formfläche 56 weggedrückt und insbesondere das Überfahren der Engstelle im Formwerkzeug 50 im Bereich des Hinterschnitts 55 durch den Überdruck wesentlich unterstützt wird, kann das Entformen bzw. Öffnen 65 nur durch eine lineare Bewegung der beiden Formhälften 52, 56 des Formwerkzeugs 50 erfolgen. Durch das Ansaugen des Formteils 20 an die erste Formfläche 54 und das Wegdrücken von der zweiten Formfläche 58 kommt es lokal am Formteil 20 zu einer geringen elastischen Komprimierung des faserhaltigen Materials. Eine elastische Komprimierung kann zusätzlich beim Überfahren von Formflächen 58 erfolgen, wie in Fig. 5) schematisch gezeigt.

Nachdem das Formwerkzeug 50 geöffnet wurde, kann die Bereitstellung von Überdruck an der zweiten Formfläche 58 beendet werden. Das Formteil 20 kann weiterhin über die erste Formfläche 54 durch Bereitstellung eines Unterdrucks gehalten werden, um ein anschließendes Übergeben 66 des gefertigten Formteils 20 an eine Transport- oder Übergabeeinrichtung zur weiteren Ver- oder Bearbeitung durchzuführen. Zur Übergabe kann die Bereitstellung des Unterdrucks bzw. des Ansaugens beendet werden, um das Formteil 20 von der ersten Formfläche 54 zu lösen.

Vorteilhaft erfolgt hier die Ausbildung des Hinterschnitts 28 nur an der Innenseite 26, so dass die Freigabe des Formteils 20 ohne zusätzliche Werkzeugbewegungen erfolgen kann, weil an der Außenseite 24 kein Hinterschnitt ausgebildet ist.

Die vorgestellte Lösung ermöglicht bei einfacher Werkzeugausgestaltung und mittels eines linearen Formvorgangs die Ausbildung von Hinterschnitten 28 in Formteilen 20, ohne dass es zu einer Beschädigung oder Verschlechterung der Oberflächenqualität von Formteilen 20 (insbesondere im Bereich von Hinterschnitten 28, vgl. dazu Falten 16 bei bekannten Ausführungen) kommt.

### Bezugszeichenliste

- 10: Deckel
- 12: Rand
- 14: Hinterschnitt
- 16: Falte
- 20: Formteil
- 21: Bereich
- 22: Rand
- 24: Außenseite
- 26: Innenseite
- 28: Hinterschnitt
- 50: Formwerkzeug
- 51: Formraum
- 52: erste Formhälfte
- 53: Kanal
- 54: erste Formfläche
- 55: Hinterschnitt
- 56: zweite Formhälfte
- 57: Kanal
- 58: zweite Formfläche
- 60: Verfahren
- 61-66: Verfahrensschritte
- t: Tiefe

## Patentansprüche

1. Verfahren zum Formen von Formteilen aus einem formbaren Material in einem Formwerkzeug, wobei das Formwerkzeug zwei Formhälften aufweist, welche in einem geschlossenen Zustand einen Formraum zwischen Formflächen der Formhälften definieren und der Formraum einen Hinterschnitt aufweist, wobei die Formhälften an ihren Formflächen jeweils Öffnungen aufweisen, über welche ein relativer Unterdruck und ein relativer Überdruck erzeugt werden kann, wobei formbares Material im Formraum bei geschlossenen Formwerkzeug zu einem Formteil verpresst wird und zum Entformen bei geschlossenem Formwerkzeug über die Öffnungen einer zweiten Formfläche ein Überdruck erzeugt wird, so dass das Formteil von der zweiten Formfläche weggedrückt wird und anschließend das Formwerkzeug durch relative Verlagerung der Formhälften voneinander weg geöffnet wird.

2. Verfahren nach Anspruch 1, wobei das Formteil über die Öffnungen einer ersten Formfläche nach dem Formen angesaugt wird.

3. Verfahren nach Anspruch 1 oder 2, wobei der Überdrück und/oder der Unterdruck bei geöffnetem Formwerkzeug aufrechterhalten werden.

4. Verfahren nach einem der Ansprüche 1 bis 3, wobei der Hinterschnitt eine Tiefe (t) von 0,05 bis 1 mm aufweist.

5. Verfahren nach einem der Ansprüche 1 bis 4, wobei ein relativer Überdruck von 1,2 bis 6 bar erzeugt wird.

6. Verfahren nach einem der Ansprüche 1 bis 5, wobei der Formraum einen Offset von kleiner als 2 mm aufweist.

7. Verfahren nach einem der Ansprüche 1 bis 6, wobei der Überdruck und/oder der Unterdruck verändert werden.

8. Verfahren nach einem der Ansprüche 1 bis 7, wobei der Unterdruck durch Erzeugen eines Vakuums bereitgestellt wird.

9. Verfahren nach einem der Ansprüche 1 bis 8, wobei über die Öffnungen in der zweiten Formfläche Druckluft ausgegeben wird.

10. Verfahren nach einem der Ansprüche 1 bis 9, wobei an den Formflächen im Bereich des Hinterschnitts mehr Öffnungen vorgesehen sind wie an restlichen Bereichen der Formflächen.

11. Verfahren nach einem der Ansprüche 1 bis 10, wobei im Bereich des Hinterschnitts ein größerer Überdruck und/oder Unterdruck gegenüber restlichen Bereichen der Formflächen erzeugt wird.

12. Verfahren nach einem der Ansprüche 1 bis 11, wobei eine erste Formhälfte mit der ersten Formfläche eine Negativseite und eine zweite Formhälfte mit der zweiten Formfläche eine Positivseite des Formwerkzeugs bilden.

13. Verfahren nach einem der Ansprüche 1 bis 12, wobei das Material des geformten Formteils mindestens in einem Hinterschnittbereich des Formteils durch den auf das Formteil wirkenden Überdruck und den wirkenden Unterdruck durch das Ansaugen beim Öffnen des Formwerkzeugs elastisch komprimiert wird.

14. Formwerkzeug zum Formen von Formteilen, aufweisend eine erste Formhälfte mit einer ersten Formfläche und eine zweite Formhälfte mit einer zweiten Formfläche, wobei das Formwerkzeug im geschlossenen Zustand einen Formraum zwischen der ersten Formfläche und der zweiten Formfläche zum Formen eines Formteils ausbildet, und wobei die erste Formfläche und die zweite Formfläche Öffnungen aufweisen, über welche ein Überdruck und ein Unterdruck im Formraum und an dem Formteil erzeugbar sind, wobei das Formwerkzeug dazu ausgebildet ist, ein Verfahren nach einem der Ansprüche 1 bis 13 auszuführen.

15. Formteil, insbesondere aus einem faserhaltigen Material, hergestellt nach einem Verfahren der Ansprüche 1 bis 13, wobei das Formteil einen Hinterschnitt von 0,05 bis 0,5 mm aufweist.

16. Formteil nach Anspruch 15, wobei der Hinterschnitt durch eine Materialanhäufung von formbarem Material gebildet ist und gegenüber benachbarten Bereichen eine größere Wandstärke aufweist.
